# EUROPÄISCHE PATENTSCHRIFT

(11) **EP 0 524 414 B1**
(45) Veröffentlichungstag und Bekanntmachung des Hinweises auf die Patenterteilung: **05.02.1997**
(21) Anmeldenummer: 92109877.8
(22) Anmeldetag: 12.06.1992
(51) Int. Cl.: G03C 7/44, G03D 3/06, G03C 5/26

(54) **Fotographisches Verarbeitungsverfahren und Vorrichtung dafür**
Photographic processing method and apparatus
Méthode de traitement photographique et appareil

(30) Priorität: 25.06.1991 DE 4120867
(43) Veröffentlichungstag der Anmeldung: 27.01.1993
(73) Patentinhaber: Agfa-Gevaert AG, D-51373 Leverkusen (DE)
(72) Erfinder: Wernicke, Ubbo, Dr., W-5064 Rösrath-Kleineichen (DE); Went, Werner, Dipl.-Ing., W-5653 Leichlingen (DE)

(56) Entgegenhaltungen:
- EP-A- 0 469 877
- WO-A-89/07284
- WO-A-91/07698
- GB-A- 1 405 948
- US-A- 2 074 200
- US-A- 2 196 901

## Beschreibung

Die Erfindung betrifft ein fotografisches Verarbeitungsverfahren mit wäßrigen Verarbeitungsbädern, die während der Verarbeitung regeneriert werden.

Bekanntlich wird bei maschinell ausgeführten fotografischen Prozessen die Aktivität der verschiedenen Verarbeitungsbäder im Dauergebrauch durch Regenerierung aufrechterhalten.

Dabei werden den Verarbeitungsbädern diejenigen Chemikalien zugeführt, die durch die chemischen Reaktionen des Entwicklungsprozesses verbraucht werden. Auch erfolgt durch die Regeneratoren ein Ausgleich für den Einfluß des Luftsauerstoffs auf reduzierende Verarbeitungsbäder wie Entwickler und Umkehrbäder oder für den Einfluß von Kohlendioxid auf alkalische Bäder.

Die Menge der Regenerierung erfolgt im allgemeinen in Proportionalität zur Fläche der verarbeiteten Fotomaterialien. Die Regeneratoren sind wäßrige Lösungen wie die Verarbeitungsbäder ("Arbeitslösungen") selbst und weisen zum Ausgleich der Aktivität der Arbeitslösungen meist eine 20-100 % höhere Konzentration auf als die Arbeitslösungen selbst.

Diese extrem überhöhten Konzentrationen der Regeneratoren sind erforderlich, um mit geringen Regenerier-Volumina arbeiten zu können und um vor allem bei Bädern, in die das Material bereits feucht einläuft, die Arbeitskonzentration aufrecht zu erhalten, die im Dauerbetrieb sonst durch das vom Fotomaterial eingeschleppte Wasser fortlaufend vermindert würde.

Die Dosierung der Regeneratoren ist daher von mehreren Faktoren gleichzeitig abhängig:
- chemischer Umsatz
- Luftoxidation
- CO₂-Einfluß
- Wasser-oder Chemikalieneinschleppung
- Chemikalienverlust durch Ausschleppung.

Die Dosierung der Regenerierlösungen führt in der Praxis zu einer Reihe von Schwierigkeiten, von denen einige beispielhaft angegeben sind:
1. Die Regeneratoren befinden sich in Behältern oberhalb der Verarbeitungstanks. Durch Öffnen eines Ventils wird ein Meßglas gefüllt. Beim Erreichen der eingestellten Füllhöhe wird eine Sonde aktiviert, die das Zulaufventil schließt und das Ablaufventil öffnet. Bei desem weit verbreiteten Verfahren kommt es laufend durch Versagen der Ventile oder der Sonde zu ungenauen Dosierungen. Die agressiven Chemikalien begünstigen die Fehlerfunktion.
2. Weit verbreitet sind auch Balgenpumpen deren Fördermengen durch Excenter-Räder justiert werden können, was jedoch umständlich und ungenau ist. Luftblasen können die gewünschte Funktion dieses Regeneriersystems beenden.
3. Um wenigstens den Einfläß von CO₂ und Luftsauerstoff auf die Regeneratoren auszuschließen und um diese zusätzliche Ungenauigkeit zu beseitigen werden die Regeneratorbehälter mit Schwimmdeckeln versehen, oder Inertgase eingesetzt oder die Regeneratoren erst kurz vor Einsatz aus Konzentraten gemischt. Dazu werden die verschiedenen Regeneratorbestandteile, z.B. A, B und C, mittels Kleiner Dosierpumpen in einen Mischbehälter gegeben, in dem sich eine geringe Menge Wasser befindet. Diese frisch gemischte Regeneratorlösung wird der Arbeitslösung zugefügt. Aber gerade bei diesem Dosiervorrichtungen führen kleinste Ungenauigkeiten der Dosierpumpen zu gravierenden sensitometrischen Auswirkungen im Dauerbetrieb.

Da fast alle üblicherweise verwendeten Fotochemikalien fest sind und eine Verwendung von Feststoffen wegen der beim Umgang mit Chemikalien auftretenden Chemie-Staub-Belastung nicht erwünscht ist, stellt die fotochemische Industrie seit Jahren, z.T. mit großem Aufwand flüssige Konzentrate her, aus denen die Regeneratoren gemischt werden, während früher der Ansatz der Regeneratoren aus pulverförmigen Chemikalien erfolgte.

Aufgabe der Erfindung ist, die mit flüssigen Regeneratoren verbundenen Probleme zu vermeiden, ohne Staubprobleme dafür einzutauschen.

Diese Aufgabe wird dadurch gelöst, daß wenigstens eine Regeneratorchemikalie zur Regenerierung einer Arbeitslösung dieser in Form einer Vielzahl von festen Körpern geometrisch definierter Form und gleicher Größe und Zusammensetzung zugefügt wird.

Vorzugsweise werden alle von Natur aus festen Verarbeitungschemikalien in dieser Form der Arbeitslösung zugegeben, wobei mehrere Regenerierchemikalien für eine Arbeitslösung gemeinsam in eine geometrisch definierte Form gleicher Größe und Zusammensetzung gebracht werden können.

Zur sicheren Handhabung der Dosierung sollten die festen Regenerate nicht zu klein und nicht zu groß sein, weil im ersten Fall die Dosierung aufwendig und im zweiten Fall die Schwankungen in der Chemikalienkonzentration in der Arbeitslösung zu groß würden.

Volumina der einzelnen Körper können zweckmäßiger Weise zwischen 1 und 100, vorzugsweise 3 und 30 cm³ liegen.

Geeignete geometrische Formen sind Würfel, Quader, Kugeln, Zylinder und Ellipsoide, von denen z.B. jeweils eine für eine bestimmte Regenerierchemikalie oder Regenerierchemikalienmischung in stets gleicher Größe ausgewählt wird.

Zur Herstellung der geometrischen Formen werden die festen Chemikalien oder Chemikaliermischungen gegebenenfalls unter Zusatz eines geeigneten Bindemittels in geeeigneten Vorrichtungen in gewünschter Weise gepreßt. Bei Chemikalienmischungen haben alle Preßlinge stets die gleiche Zusammensetzung.

Die Verarbeitungsvorrichtung wird zweckmäßigerweise so gestaltet, daß in Abhängigkeit von der Fläche des verarbeiteten Materials die Zugabe der Regeneratorpreßlinge mit definierter Form, Größe und Zusammensetzung zur Arbeitslösung gesteuert wird, z.B. dadurch, daß die Preßlinge übereinander angeordnet sind und durch Schwerkraft in eine Position gelangen, aus der sie mittels eines elektrisch betätigten Schiebers in die Arbeitslösung befördert werden, oder dadurch, daß die Preßlinge linear angeordnet sind und durch einen motorisch gesteuerten Beförderungsschritt in die Arbeitslösung gelangen.

An übliche Verarbeitungstanks ist in Höhe des Flüssigkeitsniveaus häufig noch ein im Verhältnis zum Verarbeitungstank kleiner Behälter angebracht, der mit dem Verarbeitungstank in Verbindung steht ("Balkon") und notwendige Vorrichtungensteile wie Pumpe zum Umpumpen, Rührer, Thermometer, Einlauf der Regeneratorlösung usw. enthält. Vorzugsweise werden die Preßlinge in diesen Behälter zur Regenerierung der Verarbeitungslösung eingebracht.

Um eine Blockierung der üblicherweise vorhandenen Umpumpung zu verhindern, gelangen die Preßlinge bevorzugt zunächst in ein Auffangsieb, das sich unter dem Niveau der Arbeitslösung im Balkon befindet und das von der umgepumpten Arbeitslösung selbst durchströmt wird. Dadurch wird einmal die Auflösung beschleunigt, zum anderen werden plötzlich lokale Zunahmen der chemischen Aktivitäten der Lösungen durch die festen Chemikalien verhindert.

Es ist aber auch möglich, das Auffangsieb, in das die Preßlinge gelangen, direkt im Verarbeitungstank zu installieren, vorzugsweise an einer Stelle die größtmöglichen Abstand vom zu verarbeitenden Material hat.

Ein weiterer Gegenstand der Erfindung ist eine Vorrichtung zur Verarbeitung fotografischer Materialien mittels Verarbeitungslösungen bestehend aus die Verarbeitungslösungen enthaltenden Tanks und gegebenenfalls einem an wenigstens einem Tank in Höhe des Flüssigkeitsniveaus der Verarbeitungslösung im Tank angebrachten und mit dem Tank in Verbindung stehenden Behälter ("Balkon") wobei der Tank übliche Transportmittel für das fotografische Material und der Balkon Mittel zur Umpumpung der Verarbeitungslösung im System Tank/Balkon enthält, dadurch gekennzeichnet, daß Mittel vorgesehen sind, in denen Preßlinge von Regenerierchemikalien in einer Weise angeordnet sind, daß sie einer nach dem anderen in eine Verarbeitungslösung transportiert werden können, z.B. senkrecht übereinander oder waagerecht nebeneinander, und Mittel, mit denen die Preßlinge (z.B. nacheinander) in die Verarbeitungslösung gefördert werden.

Diese Förderung kann so gesteuert werden, daß pro Zeiteinheit soviele Preßlinge in die Arbeitslösung gelangen, wie für die Konstanthaltung der Chemikalienkonzentration der Verarbeitungslösung erforderlich sind.

Flüssige Verarbeitungschemikalien werden weiterhin als Flüssigkeiten zudosiert; in Einzelfällen gelingt es aber, sie gemeinsam mit festen Chemikalien zu festen, nicht Klebenden Preßlingen zu verarbeiten und erfindungsgemäß einzusetzen.

Fig. 1 zeigt eine Skizze einer geeigneten erfindungsgemäßen Vorrichtung.

An den Chemikalientank (1) ist ein weiterer Behälter (2, "Balkon") angebracht, dessen Inhalt mit dem Inhalt des Tanks in Verbindung steht. Eine Pumpe (3) fördert den Inhalt des Tanks in der Richtung der Pfeile durch den Balkon. Am Balkon (2) ist eine Vorrichtung (4) angebracht, in der sich übereinander würfelförmige Preßlinge (5) einer fotografischen Verarbeitungschemikalie oder -chemikalienmischung befinden, die mittels einer Fördervorrichtung (6) in das im Balkon befindliche Sieb (7) nach Bedarf gefördert werden.

### Beispiel 1

Ein handelsübliches Colorpapier wurde die folgt verarbeitet:

| | | |
|---|---|---|
| Entwickler | 45 | sek. 35°C |
| Bleichfixierbad | 45 | sek. 35°C |
| Wässerung | 4 x 22,5 | sek. 25-35°C |
| Trocknung. | | |

### 1a (Vergleich)

Der Entwickler wurde aus dem zugehörigen Entwickler-Regenerator durch Zusatz von Starter und Wasser frisch hergestellt Ergebnis siehe Tabelle.

### 1b (Vergleich)

Es wurde wie im Beispiel la verfahren, jedoch wurde der Regenerator nach dem Ansatz zunächst 14 Tage stehen gelassen. Danach wurde der Starter zugesetzt und die Verarbeitung durchgeführt. Ergebnis siehe Tabelle.

### 1c (erfindungsgemäß)

Die Substanzen des Regenerators wurden gepulvert, gemischt und zu zwei Würfeln verschiedener chemischer Zusammensetzung gepreßt

Die Regeneratorwürfel wurden 14 Tage offen stehengelassen. Anschließend wurden sie in Wasser aufgelöst, Starter zugesetzt und die Lösung zur Verarbeitung des Fotomaterials verwendet Ergebnis siehe Tabelle.

Es zeigt sich, daß die Beständigkeit der Würfel wesentlich besser ist als die Beständigkeit eines fertig präparierten Regenerators, der sich normalerweise für längere Zeit im Regenerator-Vorrats-Tank befindet, denn die Ergebnisse aus 1c sind nahezu identisch mit 1a während 1b verschlechterte Ergebnisse bringt.

### Regenerator

| | |
|---|---|
| Farbentwickler CD3 | 7 g |
| Sulfit | 1,5 g |
| Pottasche | 30 g |
| Nitrilotriessigsäure-Natrium (NTA) | 3 g |
| Wasser bis 1 l. | |

### Starter

| | |
|---|---|
| 30 ml enthaltend: | |
| Pottasche | 4 g |
| Kaliumhydrogencarbonat | 6 g |
| KCl | 3 g |
| KBr | 0,02 g |

### Ansatz

| |
|---|
| 700 ml Regenerator |
| + 30 ml Starter |
| + Wasser bis 1000 ml. |

### Regenerator-Würfel

| | |
|---|---|
| Würfel A | CD3 + Sufit |
| Würfel B | Pottasche + NTA |

### Bleichfixierbad

| | |
|---|---|
| Ammonium-thiosulfat | 60 g |
| Ammonium-Eisen EDTA | 60 g |
| pH | 5,5 g. |
| | |
| Wasser bis 1 l. | |

### Beispiel 2

### 2a

Ein handelsübliches Colorpapier durchläuft im Rahmen der fotografischen Verarbeitung folgenden Prozeß:

| | | |
|---|---|---|
| Entwickler | 45 | sek. 33°C |
| Wässerung | 22,5 | sek. 25-35°C |
| Bleichbad | 45 | sek. 33°C |
| Wässerung | 22,5 | sek 25-35°C |
| Fixierbad | 45 | sek. 33°C |
| Wässerung | 45 | sek. 25-35°C |
| Trocknung. | | |

Das Bleichbad hat folgende chemische Zusammensetzung:

| | |
|---|---|
| Ammoniumbromid | 100 g/l |
| Natrium-Eisen EDTA | 50 g/l. |

Der Regenerator zum Bleichbad hat die doppelte Konzentration.

Die Regenerierquote beträgt 60 ml/m². Das Tankvolumen des Bleichbadtanks beträgt 5 Liter.

Es werden ca. 100 m² Colorpapier verarbeitet. Der Überlauf des Bleichbades wird aufgefangen. nach ca. 100 m² wird die Zusammensetzung des Bleichbades analytisch überprüft:

| | |
|---|---|
| Ammoniumbromid | 94,5 g/l |
| Natrium-Eisen EDTA | 46,3 g/l |

Die Überlaufmenge wurde mit 5,5 Liter gemessen.

### 2b

Es wurde wie im Beispiel 2a verfahren, jedoch wurde der Regenerator nicht in flüssiger Form, sondern als gepreßter Wüfel zudosiert Jeder Würfel hatte folgende Zusammensetzung:

| | |
|---|---|
| 6,6 g | Ammoniumbromid |
| 3,4 g | Natrium-Eisen EDTA |

90 solcher Würfel wurden während der Verarbeitung von 100 m² Colorpapier dem Bleichbad zugefügt.

Analytisch wurde wiederum die Zusammensetzung des Bleichbades überprüft

| | |
|---|---|
| 102 g | Ammoniumbromid |
| 52 g | Natrium-Eisen EDTA. |

Die Überlaufmenge wurde mit 570 ml gemessen. Der Flüssigkeitsverlust wird über die von dem Material aus der vorangehenden Wässerung eingeschleppte und ins nächste Bad wieder ausgeschleppte Wassermenge (etwa 6 l/100m²) ausgeglichen).

Die Überlaufmenge wird somit auf ca 1/10 verringert.

In beiden Fällen werden typgemäße sensitometrische Ergebnisse erhalten.

### Vergleich des Chemikalien-Einsatzes nach Beispielen 2a und 2b:

| 2a: 100·60 ml = 6 l Bleichbad-Regenerator enthalten | |
|---|---|
| 1 200 g | NH₄Br |
| 600 g | NaFeEDTA |

| 2b: 90 Würfel enthalten | |
|---|---|
| 594 g | NH₄Br |
| 306 g | NaFeEDTA |

Der Chemikalieneinsatz wurde somit bei gleicher Leistung halbiert.

## Patentansprüche (Patentansprüche für folgende(n) Vertragsstaat(en): DE, FR, GB, NL)

1. Verfahren zur Verarbeitung fotografischer Silberhalogenidmaterialien mit wäßrigen Verarbeitungsbädern, die während der Verarbeitung regeneriert werden, dadurch gekennzeichnet, daß zur Regeneration wenigstens eines Verarbeitungsbades wenigstens eine chemische Substanz in Form einer Vielzahl von festen Körpern geometrisch definierter Form und gleicher Größe und Zusammensetzung dem Verarbeitungsbad zugefügt wird, wobei die definierte Form ein Würfel, ein Quader oder eine Kugel ist.

2. Verfahren nach Anspruch 1, dadurch gekennzeichnet, daß mehrere chemische Substanzen gemeinsam in geometrisch definierter Form gleicher Größe und Zusammensetzung einem Verarbeitungsbad zur Regenerierung zugefügt werden.

3. Verfahren nach Ansprüchen 1 bis 2, dadurch gekennzeichnet, daß die Preßlinge ein Volumen von 1 bis 100 cm³ aufweisen.

## Patentansprüche (Patentansprüche für folgende(n) Vertragsstaat(en): BE, IT)

1. Verfahren zur Verarbeitung fotografischer Silberhalogenidmaterialien mit wäßrigen Verarbeitungsbädern, die während der Verarbeitung regeneriert werden, dadurch gekennzeichnet, daß zur Regeneration wenigstens eines Verarbeitungsbades wenigstens eine chemische Substanz in Form einer Vielzahl von festen Körpern geometrisch definierter Form und gleicher Größe und Zusammensetzung dem Verarbeitungsbad zugefügt wird.

2. Verfahren nach Anspruch 1, dadurch gekennzeichnet, daß mehrere chemische Substanzen gemeinsam in geometrisch definierter Form gleicher Größe und Zusammensetzung einem Verarbeitungsbad zur Regenerierung zugefügt werden.

3. Verfahren nach Ansprüchen 1 und 2, dadurch gekennzeichnet, daß die geometrisch definierten Formen Preßlinge in Form eines Würfels, eines Quaders, einer Kugel, eines Zylinders oder eines Ellipsoids sind.

4. Verfahren nach Ansprüchen 1 bis 3, dadurch gekennzeichnet, daß die Preßlinge ein Volumen von 1 bis 100 cm³ aufweisen.

5. Vorrichtung zur Verarbeitung fotografischer Materialien mittels einer Verarbeitungslösung bestehend aus einem die Verarbeitungslösung enthaltenden Tank und gegebenenfalls einem am Tank in Höhe des Flüssigkeitsniveaus der Verarbeitungslösung im Tank angebrachten und mit dem Tank in Verbindung stehenden Behälter ("Balkon") wobei der Tank übliche Transportmittel für das fotografische Material und der Balkon Mittel zur Umpumpung der Verarbeitungslösung im System Tank/Balkon enthält, dadurch gekennzeichnet, daß Mittel vorgesehen sind, in denen Preßlinge von Regenerierchemikalien in einer Weise angeordnet sind, daß sie einer nach dem anderen in eine Verarbeitungslösung transportiert werden können, und Mittel, mit denen die Preßlinge in die Verarbeitungslösung gefördert werden.

## Claims (Claims for the following Contracting State(s): DE, FR, GB, NL)

1. Method for processing photographic silver-halide materials with aqueous processing baths which are regenerated during processing, characterised in that with a view to regeneration of at least one processing bath at least one chemical substance in the form of a plurality of solid bodies of geometrically defined shape and of the same size and composition is added to the processing bath, whereby the defined shape is a cube, a rectangular solid or a sphere.

2. Method according to Claim 1, characterised in that several chemical substances of geometrically defined shape and of the same size and composition are added jointly to a processing bath with a view to regeneration.

3. Method according to Claims 1 to 2, characterised in that the compacts have a volume of 1 to 100 cm³.

## Claims (Claims for the following Contracting State(s): BE, IT)

1. Method for processing photographic silver-halide materials with aqueous processing baths which are regenerated during processing, characterised in that with a view to regeneration of at least one processing bath at least one chemical substance in the form of a plurality of solid bodies of geometrically defined shape and of the same size and composition is added to the processing bath.

2. Method according to Claim 1, characterised in that several chemical substances of geometrically defined shape and of the same size and composition are added jointly to a processing bath with a view to regeneration.

3. Method according to Claims 1 and 2, characterised in that the geometrically defined shapes are compacts in the shape of a cube, a rectangular solid, a sphere, a cylinder or an ellipsoid.

4. Method according to Claims 1 to 3, characterised in that the compacts have a volume of 1 to 100 cm³.

5. Apparatus for processing photographic materials by means of a processing solution, said apparatus consisting of a tank containing the processing solution and optionally a container ("balcony") which is attached to the tank at the height of the level of the liquid of the processing solution in the tank and which is in communication with the tank, whereby the tank contains conventional transport means for the photographic material and the balcony contains means for recirculating the processing solution in the tank/balcony system, characterised in that means are provided in which compacts consisting of regenerating chemicals are arranged in such a way that they can be transported one after another into a processing solution, and also means by which the compacts are conveyed into the processing solution.

## Revendications (Revendications pour l'(les) Etat(s) contractant(s) suivant(s): DE, FR, GB, NL)

1. Procédé pour le traitement de matériaux photographiques à l'halogénure d'argent à l'aide de bains aqueux de traitement, régénérés en cours de traitement, caractérisé en ce que, pour régénérer au moins un bain de traitement, l'on ajoute au bain de traitement au moins une substance chimique sous la forme d'une pluralité de corps solides de forme géométriquement définie et de mêmes dimension et composition, la forme géométriquement définie étant un cube, un parallélépipède ou une sphère.

2. Procédé selon la revendication 1, caractérisé en ce que l'on ajoute, ensemble, plusieurs composés chimiques sous une forme géométriquement définie de mêmes dimension et composition, à un bain de traitement pour le régénérer.

3. Procédé selon les revendications 1 à 2, caractérisé en ce que les comprimés présentent un volume allant de 1 à 100 cm³.

## Revendications (Revendications pour l'(les) Etat(s) contractant(s) suivant(s): BE, IT)

1. Procédé pour le traitement de matériaux photographiques à l'halogénure d'argent à l'aide de bains aqueux de traitement, régénérés en cours de traitement, caractérisé en ce que, pour régénérer au moins un bain de traitement, l'on ajoute au bain de traitement au moins une substance chimique sous la forme d'une pluralité de corps solides de forme géométriquement définie et de mêmes dimension et composition.

2. Procédé selon la revendication 1, caractérisé en ce que l'on ajoute, ensemble, plusieurs composés chimiques sous une forme géométriquement définie de mêmes dimension et composition, à un bain de traitement pour le régénérer.

3. Procédé selon les revendications 1 et 2, caractérisé en ce que les formes géométriquement définies sont des comprimés en forme de cube, de parallélépipède, de sphère, de cylindre ou d'ellipsoïde.

4. Procédé selon les revendications 1 à 3, caractérisé en ce que les comprimés présentent un volume allant de 1 à 100 cm³.

5. Dispositif pour le traitement de matériaux photographiques à l'aide d'une solution de traitement comportant un réservoir contenant la solution de traitement et éventuellement un conteneur ("balcon") placé à la hauteur du niveau de la solution de traitement et communiquant avec le réservoir, le réservoir contenant des moyens de transport usuels pour le matériau photographique et le "balcon" des moyens pour transvaser la solution de traitement dans le système réservoir/"balcon", caractérisé en ce que des moyens sont prévus dans lesquels des comprimés de produits chimiques de régénération sont disposés de telle sorte qu'ils puissent être amenés l'un après l'autre dans une solution de traitement, et des moyens avec lesquels les comprimés sont transportés dans la solution de traitement.
